# EUROPÄISCHE PATENTSCHRIFT

(11) **EP 0 054 854 B1**
(45) Veröffentlichungstag und Bekanntmachung des Hinweises auf die Patenterteilung: **02.09.1987**
(21) Anmeldenummer: 81110328.2
(22) Anmeldetag: 11.12.1981
(51) Int. Cl.: H01R 4/18

(54) **Verfahren zum Anschluss eines elektrischen Steckverbinders**
Method of connecting an electrical pluggable connector
Procédé pour la connexion d'un connecteur électrique enfichable

(30) Priorität: 18.12.1980 DE 3047684
(43) Veröffentlichungstag der Anmeldung: 30.06.1982
(73) Patentinhaber: Kabelwerke Reinshagen GmbH, D-42369 Wuppertal (DE)
(72) Erfinder: Keunecke, Heinrich, D-5630 Remscheid (DE); Röser, Hermann, D-5632 Wermelskirchen (DE)
(74) Vertreter: Priebisch, Rüdiger, Dipl.-Ing., Dipl.-Wirtsch.-Ing. (FH)

## Beschreibung

Die Erfindurg betrifft ein Verfahren zur Herstellung einer dauerhafter Verbindung zwischen einem elektrischen Steckverbinder und einem mehrdrähtigen Leiter nach dem Oberbegriff des Patentanspruchs 1 oder 2 und geht von der US-A-2 451 800 aus.

Aus der US-A-2 451 800 ist es bekannt, einen elektrischen Steckverbinder, der einen Kontaktabschnitt aufweist, mit einem Abschnitt eines mehrdrähtigen Leiters mittels Krimpen und Löten zu verbinden. Hierzu wird der Leiter zunächst mit dem zwischen zwei Krimplappen liegenden Kontaktabschnitt des Steckverbinders verlötet; dann werden die Lappen über die Lötstelle gequetscht, so daß sich eine feste, unlösbare Verbindung ergibt.

Aus der DE-U-7 111 024 ist ein Steckverbinder bekannt, der mit Hilfe von zwei Lappenpaaren an einen mehrdrähtigen Leiter angequetscht ist; ein drittes Paar Lappen umfaßt dabei den Isoliermantel des Leiters. Dieser Vorschlag erschöpft sich in der Anwendung des Krimp-oder Quetschverfahrens. Ein Hinweis auf eine zusätzliche Lötverbindung ist nicht vorhanden.

Aus der US-A-3 231 964 ist es schließlich bekannt, zwei mehrdrähtige Leiter miteinander oder einen mehrdrähtigen Leiter mit einem massiven Leiter mittels Quetschen und Löten zu verbinden. Hierzu wird das Lot vor dem Aufquetschen einer ring- oder spiralförmigen Quetschhülse auf die übereinanderliegenden Enden der Leiter gebracht, und zwar entweder durch Beschichten der Innenseite der Hülse mit Lot oder durch Einbringen des Lots zusammen mit den Leitern, z. B. indem die Leiterenden damit beschichtet sind. Die Löthitze wird durch die Quetschstempel auf den Kontaktabschnitt aufgebracht.

Die vorgenannte Art von Steckverbindern findet Anwendung bei der Verdrahtung von elektrischen und elektronischen Geräten und Anlagen, insbesondere auch in Hausgeräten und Automobilen. An die Verbindung zwischen dem Steckverbinder und dem Draht werden insbesondere zwei Anforderungen gestellt: Zum ersten soll der elektrische Übergangswiderstand gleichbleibend gering sein. Zum zweiten soll die Verbindungsstelle auf Zug hochbelastbar sein.

Der Erfindung liegt die Aufgabe zugrunde, ein Verfahren zur Herstellung einer Verbindung zwischen einem elektrischen Steckverbinder und einem mehrdrähtigen Leiter zu schaffen, bei dem die Vorteile des Lötens und des Anquetschens in vorteilhafter Weise miteinander verbunden sind.

Zur Lösung dieser Aufgabe schlägt die Erfindung ein Verfahren nach einem der Patentansprüche 1 oder 2 vor.

Das erfindungsgemäße Verfahren führt zu Verbindungen mit sehr kleinen elektrischen Übergangswiderständen und hoher Zugbelastbarkeit. Die Korrosionsgefahr ist gering. Die beiden Verfahrenstechniken Anquetschen und Löten lassen sich vorrichtungsmäßig gut kombinieren. Insbesondere ist eine gute Portionierung der Lotmasse möglich. So wird auch vermieden, daß Lot bis zum Steckabschnitt des Steckverbinders wandert und die ordnungsgemäße Steckverbindung beeinträchtigt.

In der Zeichnung sind zwei Ausführungsbeispiele von erfindungsgemäß hergestellten Verbindungen anhand zweier möglicher Verfahren und Vorrichtungen dargestellt.
Figur 1 zeigt einen ersten elektrischen Steckverbinder, in dessen Anschlußbereich ein Stück Lötdraht eingeklemmt ist.
Figur 2 zeigt den elektrischen Steckverbinder nach Figur 1, dessen Anschlußbereich - nachdem er mitsamt dem Stück Lötdraht an ein Endstück einer Litze angeschlagen wurde - mit Hilfe einer elektrischen Widerstands-Lötvorrichtung erhitzt wird.
Figur 3 zeigt den Steckverbinder nach Figur 1, der jedoch zunächst ohne Lötdraht an ein Endstück einer Litze angeschlagen wurde, wobei ein Lötdraht nun mit Hilfe einer elektrischen Induktivität zum Schmelzen gebracht wird, so daß flüssiges Lot in den Anschlußbereich eindringt.
Figur 4 zeigt einen zweiten Steckverbinder, bei dem eine Litze im rechten Winkel zu seiner Längsachse angebracht werden soll und in dessen Anschlußbereich ein Stück Lötdraht eingeklemmt ist.
Figur 5 zeigt die Anwendung einer Lötvorrichtung bei dem zweiten Steckverbinder entsprechend der Figur 2.
Figur 6 zeigt die Ansicht A in Figur 4, also die Ansicht auf den Anschlußbereich des zweiten Steckverbinders mit einem eingeklemmten Stück Lötdraht.

Der Steckverbinder 1 ist im Ausführungsbeispiel als Steckbuchse 2 mit einer Krimp-Kralle 3 aus Metallblech gestanzt und gebogen. Die Krimmp-Kralle 3 dient zum Anschluß an einen abisolierten Endabschnitt 4 eines mit einer Isolierung 5 versehenen Litzenleiters 6. Die Krimp-Kralle 3 weist zwei Paar Lappen 7 und 8 auf, zwischen denen je ein Zwischenraum 9 und 10 vorgesehen ist. Die Längsachse der Krimp-Kralle 3 stimmt hier mit der Längsachse der Steckbuchse 2 überein, sie ist mit x-x bezeichnet. Daß dies nicht immer der Fall sein muß, ist zum Beispiel zu den Figuren 4 bis 6 beschrieben. Die Zwischenräume 9 und 10 erstrecken sich etwa rechtwinklig zur Längsachse x-x; eine andere Anordnung, zum Beispiel im Winkel von 45°, ist ebenfalls möglich. In die Zwischenräume 9 und 10 ist ein Stück Lötdraht 11 eingeklemmt.

In die Krimp-Kralle 3 wird nun der Endabschnitt 4 des Litzenleiters 6 eingelegt und zusammen mit dem Stück Lötdraht 11 durch Verformung der Krimp-Kralle 3 an den Steckverbinder 1 angekrimpt (angeschlagen). Das Ergebnis ist in Figur 2 zu erkennen. Die Enden des Stück Lötdrahtes 11 ragen aus den Zwischenräumen 9 und 10 heraus; sie sind hier etwa 5 Millimeter lang.

Sodann wird die Krimp-Kralle 3 zwischen zwei Elektroden 12 und 13 gebracht. Der untere Brückenteil 3a der Krimp-Kralle 3 liegt dabei auf der Elektrode 12 auf, während die Elektrode 13 zwischen den Lappenpaaren 7 und 8 hindurch im Bereich der Zwischenräume 9 und 10 unmittelbar auf den Abschnitt 4 des Litzenleiters 6 drückt. In Folge der elektrischen Widerstandserhitzung des Bereiches zwischen den Elektroden 12 und 13 schmilzt der Lötdraht 4. Es ist dabei eine Art Kapillarwirkung zu erkennen: Die Enden des Stück Lötdrahtes 11 werden in den Litzen-Abschnitt 4 "hineingesaugt" und füllen dort die Zwischenräume der Litze 6 aus. Die Folge ist eine homogene Verbindung zwischen der Litze 6 und der Krimp-Kralle 3.

In Figur 3 ist der gleiche Steckverbinder 1 wie in Figur 1 dargestellt. Jedoch wurde hier die Krimp-Kralle 3 zunächst ohne Lötdraht an eine Litze 6' angeschlagen. Von oben wird ein Endabschnitt eines Lötdrahtes 11' senkrecht in Richtung auf den Abschnitt 4' der Litze 6' herangeführt, der in den Zwischenräumen 9 und 10 zwischen den Lappenpaaren 7 und 8 unisoliert freiliegt. Oberhalb der Krimp-Kralle 3 ist eine Spule 14 angeordnet, die den Lötdraht 11' induktiv erwärmt, so daß das Lot in Form von Tropfen durch die Zwischenräume 9 und 10 auf den Abschnitt 4' der Litze 6' fällt. Das Lot dringt dabei in die Litze 6' ein und füllt alle vorhandenen Zwischenräume aus. Die Folge ist eine homogene Verbindung zwischen der Litze 6' und der Krimp- Kralle 3.

In den Figuren 4 bis 6 ist ein Steckverbinder 21 mit einer Steckbuchse 22 dargestellt, bei dem die Längsachse x'-x' der Krimp-Kralle 23 senkrecht zur Achse x"-x" der Steckbuchse 22 verläuft; sie könnte in einem anderen Anwendungsfalle auch in einem Winkel von zum Beispiel 45 oder 60° hierzu verlaufen. Die Krimp-Kralle 23 ist bestimmt zum Anschlagen an einen Endabschnitt 24 eine isolierten Litze. Hierzu ist an der Krimp-Kralle 23 ein Lappenpaar 25 angeordnet, das sich nahezu senkrecht zur Achse x-x und zur Achse x'-x' erstreckt. Die Krimp-Kralle 23 ist zum besseren Einrollen an den Enden 26 des Lappenpaares 25 etwas in Richtung zu der Steckbuchse 22 hin abgebogen. Zwischen das Lappenpaar 25 ist in dem Zwischenraum 27 ein Stück Lötdraht 28 geklemmt.

In die Krimp-Kralle 23 wird nun ein abisolierter Endabschnitt 24 (oder Zwischenabschnitt) eines Litzenleiters eingebracht und durch Einrollen der Lappen 25 zusammen mit dem Stück Lötdraht 28 an den Steckverbinder 21 angeschlagen. Das Ergebnis ist in Figur 5 zu erkennen. Ein Ende des Lötdrahtes 28 ragt aus dem Zwischenraum 27 der Krimp-Kralle 23 heraus. Wie schon zur Figur 2 beschrieben, wird nun die Lötstelle erhitzt, und der Lötdraht 28 zieht sich in die Litze 24. Die Folge ist eine homogene Verbindung zwischen der Litze 24 und der Krimp-Kralle 23.

Eine weitere Möglichkeit, den Steckverbinder 21 zu verlöten, ist schon zur Figur 3 beschrieben worden: In den Zwischenraum 27 wird flüssiges Lot getropft.

Zwei mögliche Anordnungen der Krimp-Kralle sind ausführlich beschrieben worden. Jedoch sind diese zwar als vorteilhafte, aber auch nur als beispielhafte Ausführungen der Erfindung zu verstehen. So kann die Öffnung nicht nur als offener Schlitz, sondern z. B. auch als Langloch ausgebildet sein, das z. B. im Brückenteil 3a der Krimpkralle 3 angeordnet ist. In diesem Fall ist die Öffnung nur auf die andere Seite der Krimpkralle 3 verlegt worden.

## Patentansprüche

1. Verfahren zur Herstellung einer dauerhaften Verbindung zwischen einem elektrischen Steckverbinder (1; 21) und einem mehrdrähtigen Leiter (6; 6'; 24) wobei der Steckverbinder (1; 21) einen lösbaren Steckabschnitt (2; 22) und einen Kontaktabschnitt (3; 23) umfaßt, der mit einem Abschnitt des mehrdrähtigen Leiters (6; 6'; 24) über mindestens ein Paar den Leiter (6; 6'; 24) als Quetschverbindung umfassende Lappen (7, 8; 25) verbunden wird, und mindestens zwischen den Lappen (7, 8; 25) eine Öffnung (9, 10; 27) als Zugang zum Leiter (6; 6'; 24) angeordnet ist, die sich entweder quer zur Längsachse (x-x) des Steckverbinders (1) oder in Richtung der Längsachse (x"-x") des Steckverbinders (21) erstreckt, dadurch gekennzeichnet, daß zusätzlich zur Quetschverbindung die Lappen (7, 8; 25) des Kontaktabschnitts (3; 23) mit dem Leiter (6; 6'; 24) durch Lot (11, 11', 28) verbunden werden, indem ein Stück Lötdraht (11; 28) zwischen das bzw. die Paar Lappen (7, 8; 25) geklemmt wird,
daß das bzw. die Paar Lappen (7, 8; 25) um den Leiter (6; 24) gebogen werden, um eine Quetschverbindung herzustellen, und
daß der Steckverbinder (1; 21) und/oder der Leiter (6; 24) im Kontaktabschnitt (3; 23) erhitzt wird bzw. werden.

2. Verfahren zur Herstellung einer dauerhaften Verbindung zwischen einem elektrischen Steckverbinder (1; 21) und einem mehrdrähtigen Leiter (6'; 24),
wobei der Steckverbinder (1; 21) einen lösbaren Steckabschnitt (2; 22) und einen Kontaktabschnitt (3; 23) umfaßt, der mit einem Abschnitt des mehrdrähtigen Leiters (6'; 24) über mindestens ein Paar den Leiter (6'; 24) als Quetschverbindung umfassende Lappen (7, 8; 25) verbunden wird, und mindestens zwischen den Lappen (7, 8; 25) eine Öffnung (9, 10; 27) als Zugang zum Leiter (6'; 24) angeordnet ist, die sich entweder quer zur Längsachse (x-x) oder in Richtung der Längsachse (x""-x"") des Steckverbinders (1; 21) erstreckt, dadurch gekennzeichnet, daß zusätzlich zur Quetschverbindung die Lappen (7,8; 25) des Kontaktabschnitts (3; 23) mit dem Leiter (6'; 24) durch Lot verbunden werden, indem nach Fertigstellung der Quetschverbindung durch die Öffnung (9, 10; 27) im Kontaktabschnitt (3; 23) erhitztes, flüssiges Lot (Lotdraht 11') auf den Leiter (6'; 24) aufgetropft wird (Fig.3).

## Claims

1. A method for producing a permanent connection between an electrical plug connector (1; 21) and a multi-wire conductor (6; 6'; 24), wherein the plug connector (1; 21) comprises a detachable plug portion (2; 22) and a contact portion (3; 23), the contact portion being connected by a pinched connection to a portion of the multi-wire conductor (6; 6'; 24) via at least one pair of tongues (7, 8; 25) surrounding the conductor (6; 6'; 24) and having at least one opening (9, 10; 27) arranged between the tabs (7, 8; 25) for access to the conductor (6; 6'; 24), the contact portion extending either transversly to the longitudinal axis (x-x) of the plug connector (1) or in the direction of the longitudinal axis (x"- x") of the plug connector (21), characterised in that in addition to the pinched connection, the tongues (7, 8; 25) of the contact portion (3: 23) are connected to the conductor (6; 6'; 24) by solder (11, 11', 28), a piece of soldering wire (11; 28) being held between the pair or pairs of tongues (7, 8; 25), that the pair or pairs of tongues (7, 8; 25) is/are curved around the conductor (6; 24) in order to produce a pinched connection, and that the plug connector (1; 21) and/or the conductor (6; 24) is/are heated in the contact portion (3; 23).

2. A method for producing a permanent connection between an electrical plug connector (1; 21) and a multi-wire conductor (6'; 24), wherein the plug connector (1; 21) comprises a detachable plug portion (2; 22) and a contact portion (3; 23), the contact portion being connected by a pinched connection to a portion of the multi-wire conductor (6'; 24) via at least one pair of tongues (7, 8; 25) surrounding the conductor and having at least one opening (9, 10; 27) arranged between the tongues (7, 8; 25) for access to the conductor (6'; 24), the contact portion extending either transversly to the longitudinal axis (x-x) or in the direction of longitudinal axis (x""-x"") of the plug connector (1; 21), characterised in that, in addition to the pinched connection, the tongues (7, 8; 25) of the contact portion (3; 23) are connected to the conductor (6'; 24) by solder, heated liquid solder (soldering wire 11') being dropped onto the conductor (6'; 24) through the opening (9, 10; 27) in the contact portion (3; 23) after the pinched connection has been made. (Fig.3)

## Revendications

1. Procédé pour établir une liaison durable entre un connecteur électrique enfichable (1; 21) et un conducteur multifilaire (6; 6'; 24), le connecteur enfichable (1; 21) comprenant une région amovible d'enfichage (2; 22) et une région de contact (3; 23) qui est reliée à une région du conducteur multifilaire (6; 6'; 24) par l'intermédiaire d'au moins une paire de languettes (7, 8; 25) entourant le conducteur (6; 6'; 24) en tant que liaison par écrasement, une ouverture (9, 10; 27), intercalée au moins entre les languettes (7, 8; 25) et offrant l'accès au conducteur (6; 6'; 24), s'étendant soit perpendiculairement à l'axe longitudinal (x-x) du connecteur enfichable (1), soit dans la direction de l'axe longitudinal (x"-x") du connecteur enfichable (21), caractérisé par le fait que, en plus de la liaison par écrasement, les languettes (7, 8; 25) de la région de contact (3; 23) sont reliées au conducteur (6; 6'; 24) par l'intermédiaire d'une brasure (11,11', 28), en coinçant un tronçon de fil de brasure (11; 28) entre la ou les paires de languettes (7, 8; 25), respectivement; que la ou les paires de languettes (7, 8; 25) sont recourbées autour du conducteur (6; 24) afin d'établir une liaison par écrasement; et
que le connecteur enfichable (1; 21) et/ou le conducteur (6; 24) est ou sont chauffé(s) dans la région de contact (3; 23).

2. Procédé pour établir une liaison durable entre un connecteur électrique enfichable (1; 21) et un conducteur multifilaire (6'; 24), le connecteur enfichable (1; 21) comprenant une région amovible d'enfichage (2; 22) et une région de contact (3; 23) qui est reliée à une région du conducteur multifilaire (6'; 24) par l'intermédiaire d'au moins une paire de languettes (7, 8; 25) entourant le conducteur (6'; 24) en tant que liaison par écrasement, une ouverture (9, 10; 27), située au moins entre les languettes (7, 8; 25) et offrant l'accès au conducteur (6'; 24), s'étendant soit perpendiculairement à l'axe longitudinal (x-x), soit dans la direction de l'axe longitudinal (x""-x"") du connecteur enfichable (1; 21), caractérisé par le fait que, en plus de la liaison par écrasement, les languettes (7, 8; 25) de la région de contact (3; 23) sont reliées au conducteur (6'; 24) par l'intermédiaire d'une brasure du fait que, après l'achèvement de la liaison par écrasement, une brasure liquide chauffée (fil de brasure 11') est déversée goutte à goutte sur le conducteur (6'; 24) à travers l'ouverture (9, 10; 27) ménagée dans la région de contact (3; 23) (figure 3).
